# EUROPÄISCHE PATENTSCHRIFT

(11) **EP 2 924 812 B1**
(45) Veröffentlichungstag und Bekanntmachung des Hinweises auf die Patenterteilung: **31.10.2018**
(21) Anmeldenummer: 15160639.9
(22) Anmeldetag: 24.03.2015
(51) Int. Cl.: H01R 13/58, H01R 13/506

(54) **ELEKTRISCHER STECKVERBINDER**
ELECTRIC PLUG CONNECTOR
CONNECTEUR ÉLECTRIQUE

(30) Priorität: 28.03.2014 DE 102014104449
(43) Veröffentlichungstag der Anmeldung: 30.09.2015
(73) Patentinhaber: TELEGÄRTNER KARL GÄRTNER GMBH, 71144 Steinenbronn (DE)
(72) Erfinder: Thelen, Maik, 71088 Holzgerlingen (DE)
(74) Vertreter: Hoeger, Stellrecht & Partner Patentanwälte mbB

(56) Entgegenhaltungen:
- EP-A1- 2 045 884
- EP-A1- 2 426 786
- EP-A2- 2 323 228
- DE-A1-102008 064 535
- US-A- 4 671 598
- US-A- 6 139 355
- US-A1- 2002 025 713
- US-A1- 2008 188 120

## Beschreibung

Die Erfindung betrifft einen elektrischen Steckverbinder mit den Merkmalen des Oberbegriffes von Patentanspruch 1.

Elektrische Steckverbinder mit einem Steckverbindungsglied, das zur Herstellung einer elektrischen Verbindung mit einem komplementär ausgestalteten Steckverbindungsglied steckbar verbindbar ist und das eine Längsachse aufweist, und mit einem Kabelauslassglied, das einen Kabelführungskanal aufweist mit einem dem Steckverbindungsglied zugewandten, fluchtend zur Längsachse des Steckverbindungsglieds ausgerichteten vorderen Kanalabschnitt und einem dem Steckverbindungsglied abgewandten, im Winkel zur Längsachse des Steckverbindungsglieds ausgerichteten hinteren Kanalabschnitt, wobei das Kabelauslassglied in mehreren Ausrichtungen mit dem Steckverbindungsglied lösbar verbindbar ist, sind aus EP 2 045 884 A1 bekannt. Sie kommen beispielsweise zur Herstellung einer elektrischen Verbindung zwischen einem ersten Kabel und einem zweiten Kabel oder auch zur Herstellung einer elektrischen Verbindung zwischen einem ersten Kabel und einem elektrischen Gerät zum Einsatz. Hierzu ist ein Steckverbindungsglied des Steckverbinders mit einem komplementär ausgestalteten Steckverbindungsglied steckbar verbindbar. Das Steckverbindungsglied kann beispielsweise als Verbindungsstecker ausgebildet sein, der in eine Verbindungsbuchse eingesteckt werden kann, oder auch als Verbindungsbuchse, in die ein Verbindungsstecker eingesteckt werden kann. Ein Kabel kann durch einen Kabelführungskanal des Kabelauslassglieds hindurch zum Steckverbindungsglied geführt werden. Der Kabelführungskanal weist einen dem Steckverbindungsglied zugewandten vorderen Kanalabschnitt und einen dem Steckverbindungsglied abgewandten hinteren Kanalabschnitt auf. Um die Baulänge des elektrischen Steckverbinders möglichst gering zu halten, ist der hintere Kanalabschnitt im Winkel zum vorderen Kanalabschnitt ausgerichtet. Das durch den Kabelführungskanal hindurchgeführte Kabel erfährt somit im Kabelführungskanal im Bereich zwischen dem vorderen Kanalabschnitt und dem hinteren Kanalabschnitt eine Krümmung.

Das Kabelauslassglied ist mit dem Steckverbindungsglied lösbar verbindbar, wobei es in mehreren Ausrichtungen mit dem Steckverbindungsglied lösbar verbunden werden kann, so dass der hintere Kanalabschnitt unterschiedliche Winkelstellungen bezogen auf die Längsachse des Steckverbindungsglieds einnehmen kann und somit das Kabel in unterschiedliche Richtungen geführt werden kann.

Aus der Veröffentlichung EP 2 323 228 A2 ist ein elektrischer Steckverbinder bekannt mit einem Isolierkörper und einem gewinkelten Zugentlastungselement. Der Isolierkörper ist mit einem quadratischen Kragen versehen, der eine umlaufende Ausnehmung mit Verrastungsaussparungen aufweist. Das gewinkelte Zugentlastungselement weist eine dazu passende Anschlussöffnung sowie eine U-förmige Schiene auf, welche die Anschlussöffnung an drei Seiten umgibt. Die Schiene weist Rastnasen und Rasthaken auf und kann quer zur Längsachse des Isolierkörpers in vier verschiedenen Ausrichtungen, die jeweils in einem Winkel von 90° zueinander versetzt angeordnet sind, in die Ausnehmung des Isolierkörpers eingeschoben werden.

Das Aufschieben der Schiene des Zugentlastungselements quer zur Längsachse des Isolierkörpers gestaltet sich insbesondere bei Einsatz dickerer Kabel häufig recht schwierig.

Ein elektrischer Steckverbinder mit den Merkmalen des Oberbegriffes von Patentanspruch 1 ist aus US 2008/0188120 A1 bekannt.

Aufgabe der vorliegenden Erfindung ist es, einen elektrischen Steckverbinder der gattungsgemäßen Art derart weiterzubilden, dass er auch bei Einsatz dickerer Kabel eine einfache Handhabung aufweist.

Diese Aufgabe wird durch einen elektrischen Steckverbinder mit den Merkmalen von Patentanspruch 1 gelöst.

Durch das Schwenken des Kabelauslassglieds um eine schräg oder bevorzugt senkrecht zur Längsachse des Steckverbindungsglieds ausgerichtete Schwenkachse oder auch durch eine lineare Bewegung entlang der Längsachse des Steckverbindungsglieds kann das Kabelauslassglied auf sehr einfache Weise mit dem Steckverbindungsglied lösbar verbunden werden. Die Handhabung gestaltet sich insbesondere auch bei Einsatz dickerer, nur mit erheblichem Kraftaufwand verbiegbarer Kabel einfach.

Das Steckverbindungsglied weist üblicherweise ein Anschlussmodul auf, an das die einzelnen Adern des Kabels angeschlossen werden kann. Derartige Anschlussmodule werden häufig auch als Adernmanager bezeichnet. Das Anschlussmodul kann in Längsrichtung des Steckverbindungsglieds in das Steckverbindungsglied eingeführt werden, und durch eine Schwenkbewegung des Kabelauslassglieds oder auch durch eine lineare Bewegung des Kabelauslassglieds in Richtung der Längsachse des Steckverbindungsglieds kann das Anschlussmodul beim Herstellen der Verbindung zwischen dem Steckverbindungsglied und dem Kabelauslassglied in seine Endstellung überführt werden. Dies hat eine weitere Vereinfachung der Handhabung des elektrischen Steckverbinders zur Folge.

Das Kabelauslassglied kann in mehreren unterschiedlichen Ausrichtungen mit dem Steckverbindungsglied lösbar verbunden werden. Hierzu weist der elektrische Steckverbinder mehrere erste Verbindungselemente auf, die einander paarweise diametral gegenüberliegen, und der elektrische Steckverbinder weist zwei einander diametral gegenüberliegende zweite Verbindungselemente auf, wobei in den einzelnen Ausrichtungen des Kabelauslassglieds jeweils ein Paar der ersten Verbindungselemente mit den zweiten Verbindungselementen lösbar verbindbar ist.

Es kann beispielsweise vorgesehen sein, dass der elektrische Steckverbinder zwei Paare von ersten Verbindungselementen aufweist, die bezogen auf die Längsachse des Steckverbindungsglieds um 90° zueinander versetzt angeordnet sind. Dies gibt dem Benutzer die Möglichkeit, das Kabelauslassglied in insgesamt vier jeweils um 90° zueinander versetzt angeordneten Ausrichtungen mit dem Steckverbindungsglied lösbar zu verbinden.

Die ersten Verbindungselemente sind als Verbindungslaschen ausgestaltet und die zweiten Verbindungselemente sind als Verbindungsaufnahmen ausgestaltet, wobei in jeder Ausrichtung des Kabelauslassglieds ein Paar von Verbindungslaschen in die Verbindungsaufnahmen einführbar ist.

Gemäß der Erfindung weist der elektrische Steckverbinder mindestens ein Arretierungsglied auf zum lösbaren Arretieren des Kabelauslassglieds am Steckverbindungsglied. Das Arretierungsglied ist zwischen einer Freigabestellung und einer Arretierungsstellung hin und her bewegbar. Beim Herstellen der Verbindung zwischen dem Kabelauslassglied und dem Steckverbindungsglied kann das Arretierungsglied seine Freigabestellung einnehmen, und nach erfolgtem Verbinden des Kabelauslassglieds mit dem Steckverbindungsglied kann das Arretierungsglied in seine Arretierungsstellung überführt werden, in der es das Kabelauslassglied am Steckverbindungsglied festlegt.

Das Arretierungsglied ist um eine schräg oder senkrecht zur Längsachse des Steckverbindungsglieds ausgerichtete Schwenkachse verschwenkbar. Alternativ kann vorgesehen sein, dass das Arretierungsglied senkrecht zur Längsachse des Steckverbindungsglieds linear verschiebbar ist.

Der hintere Kanalabschnitt des Kabelführungskanals ist in einem Winkel zum vorderen Kanalabschnitt des Kabelführungskanals ausgerichtet. Günstig ist es, wenn der Winkel zwischen dem vorderen Kanalabschnitt und dem hinteren Kanalabschnitt mindestens 45° beträgt. Günstigerweise beträgt der Winkel zwischen dem vorderen Kanalabschnitt und dem hinteren Kanalabschnitt 45° bis 90°. Bei einer besonders bevorzugten Ausgestaltung ist der hintere Kanalabschnitt senkrecht zum vorderen Kanalabschnitt ausgerichtet. Dies verleiht dem elektrischen Steckverbinder eine besonders geringe Baulänge.

Bevorzugt ist das Arretierungsglied am Steckverbindungsglied gelagert.

Von besonderem Vorteil ist es, wenn das Arretierungsglied in einer Arretierungsstellung verrastbar ist. Das Arretierungsglied weist hierzu bevorzugt mindestens ein erstes Rastelement auf, das in der Arretierungsstellung des Arretierungsglieds mit einem zweiten Rastelement zur Herstellung einer Rastverbindung zusammenwirkt. Beispielsweise kann am Arretierungsglied mindestens eine Rastnase angeordnet sein, die in der Arretierungsstellung des Arretierungsglieds in eine zugeordnete Rastausnehmung eintaucht.

Bei einer vorteilhaften Ausgestaltung der Erfindung sind die Paare von ersten Verbindungselementen am Kabelauslassglied und die beiden zweiten Verbindungselemente am Steckverbindungsglied angeordnet.

Bevorzugt sind die Verbindungslaschen rechteckförmig ausgestaltet.

Vorteilhafterweise stehen die Verbindungslaschen von einer Stirnfläche des Kabelauslassglieds ab.

Bevorzugt sind die Verbindungslaschen parallel zur Längsachse des Steckverbindungsglieds ausgerichtet.

Die Verbindungsaufnahmen sind bei einer bevorzugten Ausgestaltung der Erfindung an der Innenseite eines dem Kabelauslassglied zugewandten Kragens des Steckverbindungsglieds angeordnet.

Zur Herstellung einer lösbaren Verbindung können die Verbindungslaschen in die Verbindungsaufnahmen eingeführt werden, wobei die Verbindungslaschen um eine senkrecht zur Längsachse des Steckverbindungsglieds ausgerichtete Schwenkachse verschwenkt oder parallel zur Längsachse des Steckverbindungsglieds verschoben werden.

Bevorzugt weisen die Verbindungslaschen jeweils eine Durchbrechung auf und in einer der Verbindungsaufnahmen ist ein Vorsprung angeordnet, der beim Einführen einer Verbindungslasche in die Verbindungsaufnahme in die Durchbrechung eintaucht. Bei einer derartigen Ausgestaltung kann somit eine erste Verbindungsaufnahme einen Vorsprung aufweisen und in einem ersten Montageschritt kann eine erste Verbindungslasche in die erste Verbindungsaufnahme eingehängt werden, wobei die Durchbrechung der ersten Verbindungslasche den Vorsprung der ersten Verbindungsaufnahme aufnimmt. Anschließend kann in einem zweiten Montageschritt das Kabelauslassglied um eine senkrecht zur Längsachse des Steckverbindungsglieds ausgerichtete Schwenkachse so weit verschwenkt werden, dass eine der ersten Verbindungslasche diametral gegenüberliegende zweite Verbindungslasche in eine der ersten Verbindungsaufnahme diametral gegenüberliegende zweite Verbindungsaufnahme eingeschwenkt werden kann. Das Herstellen einer Verbindung zwischen dem Kabelauslassglied und dem Steckverbindungsglied gestaltet sich bei einer derartigen Ausgestaltung besonders einfach.

Günstig ist es, wenn das voranstehend bereits erläuterte Arretierungsglied einen Riegel aufweist, der in eine Verbindungsaufnahme einführbar ist. Wurde zuvor in diese Verbindungsaufnahme eine Verbindungslasche mit einer Durchbrechung eingeführt, so kann die Verbindungslasche anschließend mittels des Riegels des Arretierungsglieds in der Verbindungsaufnahme festgelegt werden.

Von besonderem Vorteil ist es, wenn eine Verbindungsaufnahme eine kreisbogenförmige Begrenzung aufweist. Die kreisbogenförmige Begrenzung bildet eine Wand der Verbindungsaufnahme aus. Entlang der kreisbogenförmigen Begrenzung kann eine Verbindungslasche beim Einschwenken in die Verbindungsaufnahme geführt werden.

Eine weitere Vereinfachung der Handhabung des elektrischen Steckverbinders wird bei einer vorteilhaften Ausführungsform dadurch erzielt, dass das Kabelauslassglied eine erste und eine zweite Gehäuseschale aufweist, wobei die erste Gehäuseschale in unterschiedlichen Ausrichtungen mit dem Steckverbindungsglied lösbar verbindbar ist und die zweite Gehäuseschale zwischen einer die erste Gehäuseschale freigebenden Offenstellung und einer die erste Gehäuseschale abdeckenden Schließstellung bewegbar ist. Das Kabel wird somit von den beiden Gehäuseschalen aufgenommen, wobei das Kabel beim Übergang der zweiten Gehäuseschale aus ihrer Offenstellung in ihre Schließstellung in der gewünschten Weise abgebogen wird.

Günstigerweise ist die zweite Gehäuseschale an der ersten Gehäuseschale unverlierbar gehalten.

Von Vorteil ist es, wenn die zweite Gehäuseschale an der ersten Gehäuseschale zwischen der Offenstellung und der Schließstellung hin und her bewegbar gelagert ist.

Die zweite Gehäuseschale ist günstigerweise um eine schräg oder senkrecht zur Längsachse des Steckverbindungsglieds ausgerichtete Schwenkachse verschwenkbar.

Es kann vorgesehen sein, dass die zweite Gehäuseschale mit Hilfe eines Scharniers an der ersten Gehäuseschale verschwenkbar gelagert ist. Das Scharnier kann zwei senkrecht zur Längsachse des Steckverbindungsglieds ausgerichtete Scharnierbolzen aufweisen, die an zwei einander abgewandten Außenseiten der ersten Gehäuseschale angeordnet sind. Günstigerweise sind die Scharnierbolzen mit der ersten Gehäuseschale einteilig verbunden.

Bei einer vorteilhaften Ausgestaltung weist das Kabelauslassglied eine Überwurfmutter auf, die auf die beiden Gehäuseschalen aufschraubbar ist. Dies gibt auf konstruktiv einfache Weise die Möglichkeit, die zweite Gehäuseschale in ihrer Schließstellung an der ersten Gehäuseschale festzulegen. Die zweite Gehäuseschale kann in Kombination mit der ersten Gehäuseschale ein Außengewinde ausbilden, auf das die Überwurfmutter aufgeschraubt werden kann.

Von besonderem Vorteil ist es, wenn die beiden Gehäuseschalen in Kombination mit der Überwurfmutter eine Zugentlastungseinrichtung ausbilden, die das Kabel im Kabelführungskanal des Kabelauslassglieds festlegt.

Es kann beispielsweise vorgesehen sein, dass die beiden Gehäuseschalen an ihren einander zugewandten Innenseiten einen radial nach innen gerichteten Vorsprung aufweisen, der durch Aufschrauben der Überwurfmutter auf die beiden Gehäuseschalen gegen ein im Kabelführungskanal angeordneten Kabel gepresst werden kann.

Die nachfolgende Beschreibung vorteilhafter Ausführungsformen der Erfindung dient im Zusammenhang mit der Zeichnung der näheren Erläuterung. Es zeigen:
- Figur 1:: eine perspektivische Darstellung einer ersten vorteilhaften Ausführungsform eines erfindungsgemäßen Steckverbinders mit einem Steckverbindungsglied und einem Kabelauslassglied;
- Figur 2:: eine perspektivische Darstellung des Steckverbindungsglieds des elektrischen Steckverbinders aus Figur 1;
- Figur 3:: eine perspektivische Darstellung des Steckverbindungsglieds aus Figur 1 nach Art einer Explosionszeichnung;
- Figur 4:: eine perspektivische Darstellung des Kabelauslassglieds des elektrischen Steckverbinders aus Figur 1;
- Figur 5:: eine Längsschnittansicht des elektrischen Steckverbinders aus Figur 1, wobei eine zweite Gehäuseschale des Kabelauslassglieds eine Offenstellung einnimmt und eine erste Verbindungslasche des Kabelauslassglieds in eine erste Verbindungsaufnahme des Steckverbindungsglieds eingehängt wird;
- Figur 6:: eine vergrößerte Längsschnittansicht von Detail A aus Figur 5 beim Einhängen der ersten Verbindungslasche des Kabelauslassglieds in die erste Verbindungsaufnahme des Steckverbindungsglieds;
- Figur 7:: eine vergrößerte Längsschnittansicht entsprechend Figur 6 nach erfolgtem Verschwenken des Kabelauslassglieds um eine senkrecht zur Längsachse des Steckverbindungsglieds ausgerichtete Schwenkachse;
- Figur 8:: eine vergrößerte Längsschnittansicht entsprechend Figur 6 nach erfolgter Arretierung des Kabelauslassglieds am Steckverbindungsglied;
- Figur 9:: eine Längsschnittansicht entsprechend Figur 5, wobei das Kabelauslassglied eine um 90° gedrehte Ausrichtung aufweist und die zweite Gehäuseschale zur Erzielung einer besseren Übersicht entfernt wurde;
- Figur 10:: eine vergrößerte Teilschnittdarstellung einer zweiten vorteilhaften Ausführungsform eines erfindungsgemäßen elektrischen Steckverbinders nach erfolgtem Einschieben von Verbindungslaschen des Kabelauslassglieds in zugeordnete Verbindungsaufnahmen des Steckverbindungsglieds und
- Figur 11:: eine vergrößerte Teilschnittdarstellung der zweiten vorteilhaften Ausführungsform der Erfindung nach erfolgtem Arretieren des Kabelauslassglieds am Steckverbindungsglied.

In den Figuren 1 bis 9 ist schematisch eine insgesamt mit dem Bezugszeichen 10 belegte erste vorteilhafte Ausführungsform eines erfindungsgemäßen Steckverbinders dargestellt. Der elektrische Steckverbinder 10 weist ein Steckverbindungsglied 12 und ein Kabelauslassglied 14 auf. Das Steckverbindungsglied 12 ist an seinem vorderen Endabschnitt 18 als Verbindungsstecker ausgestaltet, der mehrere an sich bekannte elektrische Kontaktelemente aufweist, die im dargestellten Ausführungsbeispiel zum Schutz vor Verschmutzung und Transportschäden von einer Schutzkappe 20 abgedeckt sind. Die Schutzkappe 20 kann vom Benutzer entfernt werden, um den vorderen Endabschnitt 18 in eine dem Fachmann bekannte elektrische Verbindungsbuchse einzuführen. Alternativ kann auch vorgesehen sein, dass der vordere Endabschnitt 18 als Verbindungsbuchse ausgestaltet ist.

Wie insbesondere aus den Figuren 2 und 3 deutlich wird, nimmt das Steckverbindungsglied 12 ein Anschlussmodul 22 auf mit einem oberen Anschlussblock 24 und einem unteren Anschlussblock 26, zwischen denen eine elektrische Leiterplatte 28 angeordnet ist und an die die einzelnen Adern eines elektrischen Kabels angeschlossen werden kann. Derartige Anschlussmodule 22 sind dem Fachmann beispielsweise aus der DE 10 2008 064 535 A1 bekannt.

An seiner dem vorderen Endabschnitt 18 abgewandten Rückseite weist das Steckverbindungsglied 12 einen Kragen 30 auf, der eine Öffnung 32 umgibt. An einer Außenseite des Kragens 30 ist ein Arretierungsglied 34 um eine senkrecht zur Längsachse 16 des Steckverbindungsglieds 12 ausgerichtete Arretierungsachse 36 schwenkbar am Steckverbindungsglied 12 gelagert. Das Arretierungsglied 34 weist einen Riegel 38 auf und ist zwischen einer in den Figuren 1, 2 und 8 dargestellten Arretierungsstellung und einer in den Figuren 5, 6, 7 und 9 dargestellten Freigabestellung hin und her verschwenkbar.

Der Kragen 30 weist dem Arretierungsglied 34 zugewandt eine Öffnung 40 auf, die der Riegel 38 in der Arretierungsstellung des Arretierungsglieds 34 durchgreift.

In die Innenseite des Kragens 30 ist auf der dem Riegel 38 abgewandten Seite ein erstes Verbindungselement in Form einer ersten Verbindungsaufnahme 42 eingeformt, in der ein radial nach innen gerichteter Vorsprung 44 angeordnet ist. Der ersten Verbindungsaufnahme 42 liegt eine zweite Verbindungsaufnahme 46 diametral gegenüber. Die Öffnung 40 mündet in die zweite Verbindungsaufnahme 46 und in der Arretierungsstellung taucht der Riegel 38 in die zweite Verbindungsaufnahme 46 ein.

Das Kabelauslassglied 14 weist eine erste Gehäuseschale 48, eine zweite Gehäuseschale 50 sowie eine Überwurfmutter 52 auf. Die erste Gehäuseschale 48 liegt mit einer Stirnseite 54 am Kragen 30 des Steckverbindungsglieds 12 an und definiert einen koaxial zur Längsachse 16 des Steckverbindungsglieds 12 ausgerichteten vorderen Kanalabschnitt 56 eines Kabelführungskanals 58, der das Kabelauslassglied 14 durchgreift. An den vorderen Kanalabschnitt 56 schließt sich ein hinterer Kanalabschnitt 60 an, der dem Steckverbindungsglied 12 abgewandt ist und der senkrecht zum vorderen Kanalabschnitt 56 ausgerichtet ist. Eine senkrechte Ausrichtung des hinteren Kanalabschnitts 60 zum vorderen Kanalabschnitt 56 ist jedoch nicht zwingend erforderlich. Es kann auch vorgesehen sein, dass der hintere Kanalabschnitt in einem anderen Winkel zum vorderen Kanalabschnitt 56 ausgerichtet ist, insbesondere in einem Winkel von mindestens 45°.

Die zweite Gehäuseschale 50 ist um eine Gehäuseschwenkachse 62 verschwenkbar an der ersten Gehäuseschale 48 gelagert. Die Gehäuseschwenkachse 62 ist senkrecht zur Längsachse 16 des Steckverbindungsglieds 12 und parallel zur Arretierungsachse 36 des Arretierungsglieds 34 ausgerichtet. Die Lagerung der zweiten Gehäuseschale 50 an der ersten Gehäuseschale 48 erfolgt mit Hilfe eines Scharniers, das zwei fluchtend zueinander ausgerichtete, außenseitig an die erste Gehäuseschale 48 angeformte Schwenkzapfen aufweist, wobei in der Zeichnung lediglich ein Schwenkzapfen 64 erkennbar ist. Die zweite Gehäuseschale 50 kann zwischen einer in Figur 5 dargestellten Offenstellung und einer in Figur 4 dargestellten Schließstellung hin und her verschwenkt werden. In ihrer Schließstellung definiert die zweite Gehäuseschale 50 zusammen mit der ersten Gehäuseschale 48 den hinteren Kanalabschnitt 60 des Kabelführungskanals 58.

Die beiden Gehäuseschalen 48, 50 sind in ihrem dem Steckverbindungsglied 12 abgewandten Endbereich ungefähr halbzylinderförmig ausgestaltet und bilden gemeinsam ein Außengewinde 66 des Kabelauslassglieds 14, auf das die Überwurfmutter 52 aufgeschraubt werden kann.

In ihren dem Steckverbindungsglied 12 abgewandten Endbereichen weisen die beiden Gehäuseschalen 48, 50 jeweils eine sich in Umfangsrichtung entlang eines Teilbereichs des hinteren Kanalabschnitts 60 erstreckenden Vorsprung 68, 70 auf mit einer in den hinteren Kanalabschnitt 60 gerichteten Keilfläche 72, 74. Die beiden Vorsprünge 68, 70 bilden in Kombination mit der Überwurfmutter 52 eine Zugentlastungseinrichtung aus, in die ein in Figur 1 dargestelltes Kabel 76 eingeklemmt werden kann. Das Kabel 76 durchgreift den Kabelführungskanal 58, wobei es im Bereich zwischen dem hinteren Kanalabschnitt 60 und dem vorderen Kanalabschnitt 56 um 90° gebogen wird. Die einzelnen Adern des Kabels 76 sind an die Anschlussblöcke 24 und 26 des Anschlussmoduls 22 angeschlossen.

Zum Anschließen der Adern des Kabels 76 an das Anschlussmodul 22 kann das Kabel 76 durch den Kabelführungskanal 58 hindurchgeführt werden und anschließend können die einzelnen Adern an die Anschlussblöcke 24, 26 angeschlossen werden. Danach kann das Anschlussmodul 22 durch die Öffnung 32 in das Steckverbindungsglied 12 eingeführt werden. In einem weiteren Montageschritt kann dann das Kabelauslassglied 14, das vom Kabel 76 durchgriffen wird, mit dem Steckverbindungsglied 12 verbunden werden. An der Stirnseite 54 der ersten Gehäuseschale 48 sind hierzu ein erstes Paar von Verbindungslaschen 78, 80 und ein zweites Paar von Verbindungslaschen 82, 84 angeformt, die von der eben ausgebildeten Stirnseite 54 senkrecht in Richtung auf das Steckverbindungsglied 12 abstehen. Die Verbindungslaschen 78, 80, 82 und 84 sind parallel zur Längsachse 16 des Steckverbindungsglieds 12 ausgerichtet. Die Verbindungslaschen 78, 80 liegen einander bezogen auf die Längsachse 16 diametral gegenüber, und in entsprechender Weise liegen die Verbindungslaschen 82, 84 des zweiten Paars einander bezogen auf die Längsachse 16 diametral gegenüber. Das zweite Paar von Verbindungslaschen 82, 84 ist in einem Winkel von 90° zum ersten Paar von Verbindungslaschen 78, 80 verdreht angeordnet.

Der Einsatz von insgesamt vier Verbindungslaschen, von denen jeweils zwei einander paarweise gegenüberliegen, ermöglicht es dem Benutzer, das Kabelauslassglied 14 in vier zueinander jeweils um 90° versetzten Ausrichtungen mit dem Steckverbindungsglied 12 lösbar zu verbinden. Hierzu kann der Benutzer in einem ersten Verbindungsschritt eine der Verbindungslaschen, beispielsweise die Verbindungslasche 78, in die erste Verbindungsaufnahme 42 einhängen. Sämtliche Verbindungslaschen 78, 80, 82, 84 weisen hierzu eine Durchbrechung 86 auf, in die der Vorsprung 44 der ersten Verbindungsaufnahme 42 eintauchen kann.

Nachdem beispielsweise die Verbindungslasche 78 in die erste Verbindungsaufnahme 42 eingehängt wurde, wie dies in Figur 5 dargestellt ist, kann das Kabelauslassglied 14 um eine senkrecht zur Längsachse 16 des Steckverbindungsglieds 12 ausgerichtete Schwenkachse 88 so weit verschwenkt werden, dass die der in die erste Verbindungsaufnahme 42 eingehängten Verbindungslasche 78 diametral gegenüberliegende Verbindungslasche 80 in die zweite Verbindungsaufnahme 46 eingeschwenkt wird. Die Schwenkachse 88 ist parallel zu der Seite des Kragens 30 ausgerichtet, in die die erste Verbindungsaufnahme 42 einmündet, und die von der Öffnung 40 des Kragens 30 durchbrochene Wand 90 der zweiten Verbindungsaufnahme 46 ist kreisbogenförmig ausgebildet, wobei der von der Wand 90 definierte Teilkreis seinen Mittelpunkt auf der Schwenkachse 88 hat. Beim Einschwenken der Verbindungslasche 80 in die zweite Verbindungsaufnahme 46 kann die Verbindungslasche 80 an der kreisbogenförmigen Wand 90 entlanggleiten.

In einem nachfolgenden Verbindungsschritt kann das Arretierungsglied 34, das zunächst seine Freigabestellung eingenommen hat, in seine Arretierungsstellung verschwenkt werden. In der Arretierungsstellung durchgreift der Riegel 38 die Durchbrechung 86 der in die zweite Verbindungsaufnahme 46 eingeführten Verbindungslasche 80. Das Kabelauslassglied 14 ist dadurch am Steckverbindungsglied 12 festgelegt.

Das Arretierungsglied 34 taucht in seiner Arretierungsstellung in eine außenseitige Ausnehmung 92 des Steckverbindungsglieds 12 ein, die von zwei parallel zur Längsachse 16 des Steckverbindungsglieds 12 ausgerichteten Erhebungen begrenzt wird. Die Erhebungen weisen jeweils eine Rastausnehmung 94, 96 auf, in die in der Arretierungsstellung jeweils ein Rastvorsprung des Arretierungsglieds 34 einrastet. In Figur 3 ist ein Rastvorsprung 98 des Arretierungsglieds 34 erkennbar.

Mittels der Rastausnehmungen 94, 96 und der Rastvorsprünge 98 kann das Arretierungsglied 34 in seiner Arretierungsstellung festgelegt werden. Dadurch wird verhindert, dass sich das Kabelauslassglied 34 unbeabsichtigt vom Steckverbindungsglied 12 löst.

Wie bereits erwähnt, kann das Kabelauslassglied 14 durch den Einsatz der vier Verbindungslaschen 78, 80, 82, 84 in vier verschiedenen Ausrichtungen mit dem Steckverbindungsglied 12 verbunden werden. In Figur 9 ist hierzu die erste Gehäuseschale 48 in einer um 90° gedrehten Ausrichtung schematisch dargestellt. Auch in dieser Ausrichtung kann das Kabelauslassglied 14 auf einfache Weise mit dem Steckverbindungsglied 12 durch eine Schwenkbewegung verbunden werden. Hierbei wird zunächst eine der Verbindungslaschen 82, 84, beispielsweise die Verbindungslasche 82, in die erste Verbindungsaufnahme 42 eingehängt und anschließend wird das Kabelauslassglied 14 um die Schwenkachse 88 so weit verschwenkt, dass die der Verbindungslasche 82 diametral gegenüberliegende Verbindungslasche 84 in die zweite Verbindungsaufnahme 46 eintaucht. Abschließend kann dann der Riegel 38 des Arretierungsglieds 34 die Durchbrechung 86 der in die zweite Verbindungsaufnahme 46 eingeführten Verbindungslasche 84 durchgreifen und dadurch das Kabelauslassglied 14 in der gewünschten Ausrichtung am Steckverbindungsglied 12 festlegen.

Nach erfolgtem Herstellen der mechanischen Verbindung zwischen dem Kabelauslassglied 14 und dem Steckverbindungsglied 12 kann die zweite Gehäuseschale 50 in ihre Schließstellung verschwenkt werden, und abschließend kann dann die Überwurfmutter 52 auf das Außengewinde 66 der beiden Gehäuseschalen 48, 50 aufgeschraubt werden, wobei die Vorsprünge 68, 70 der Gehäuseschalen 48, 50 das Kabel 76 zwischen sich einklemmen.

In den Figuren 10 und 11 ist in Teilschnittansichten eine zweite vorteilhafte Ausführungsform eines elektrischen Steckverbinders schematisch dargestellt. Die zweite vorteilhafte Ausführungsform ist in den Figuren 10 und 11 insgesamt mit dem Bezugszeichen 110 belegt. Der elektrische Steckverbinder 110 ist weitgehend identisch ausgestaltet wie der voranstehend unter Bezugnahme auf die Figuren 1 bis 9 beschriebene elektrische Steckverbinder 10. Für identische Bauteile werden daher in den Figuren 10 und 11 dieselben Bezugszeichen verwendet wie in den Figuren 1 bis 9 und bezüglich dieser Bauteile wird zur Vermeidung von Wiederholungen auf die voranstehenden Erläuterungen Bezug genommen.

Auch beim elektrischen Steckverbinder 110 kommt ein Kabelauslassglied 14 mit einer ersten Gehäuseschale 48 und einer zweiten Gehäuseschale 50 zum Einsatz, wobei an der Stirnseite 54 der ersten Gehäuseschale 48 insgesamt vier Verbindungslaschen 78, 80, 82, 84 angeordnet sind, die einander paarweise diametral gegenüberliegen.

Der elektrische Steckverbinder 110 weist ein Steckverbindungsglied 112 auf, das eine erste Verbindungsaufnahme 114 und eine zweite Verbindungsaufnahme 116 umfasst. Die beiden Verbindungsaufnahmen 114, 116 sind als Aufnahmeschächte ausgebildet, die parallel zur Längsachse 118 des Steckverbindungsglieds 112 ausgerichtet sind.

Zum Herstellen einer mechanischen Verbindung zwischen der ersten Gehäuseschale 48 des elektrischen Steckverbinders 110 und dem Steckverbindungsglied 112 kann die erste Gehäuseschale 48 zusammen mit der an die erste Gehäuseschale 48 angelenkten zweiten Gehäuseschale 50 kollinear zur Längsachse 118 in Richtung auf das Steckverbindungsglied 112 bewegt werden, wobei je nach Ausrichtung der ersten Gehäuseschale 48 entweder die Verbindungslaschen 78 und 80 oder aber die Verbindungslaschen 82 und 84 in die schachtförmigen Verbindungsaufnahmen 114, 116 des Steckverbindungsglieds 112 eintauchen.

Zur Arretierung der ersten Gehäuseschale 48 am Steckverbindungsglied 112 kommt ein Arretierungsglied 120 zum Einsatz, das senkrecht zur Längsachse 118 zwischen einer in Figur 10 dargestellten Freigabestellung und einer in Figur 11 dargestellten Arretierungsstellung hin und her verschoben werden kann. Mittels in den Figuren 10 und 11 nicht dargestellter Rastelemente kann das Arretierungsglied 120 in der Arretierungsstellung mit dem Steckverbindungsglied 112 lösbar verrastet werden.

Während beim elektrischen Steckverbinder 10 die mechanische Verbindung zwischen der ersten Gehäuseschale 48 und dem Steckverbindungsglied 12 über eine Schwenkbewegung erfolgt, erfolgt die mechanische Verbindung zwischen der ersten Gehäuseschale 48 und dem Steckverbindungsglied 112 über eine lineare Schubbewegung. In beiden Fällen kann auf einfache Weise eine mechanische Verbindung erzielt werden.

## Patentansprüche

1. Elektrischer Steckverbinder mit einem Steckverbindungsglied (12; 112), das zur Herstellung einer elektrischen Verbindung mit einem komplementären Steckverbindungsglied steckbar verbindbar ist und das eine Längsachse (16; 118) aufweist, und mit einem Kabelauslassglied (14), das einen Kabelführungskanal (58) aufweist mit einem dem Steckverbindungsglied (12; 112) zugewandten, fluchtend zur Längsachse (16; 118) des Steckverbindungsglieds (12; 112) ausgerichteten vorderen Kanalabschnitt (56) und einem dem Steckverbindungsglied (12; 112) abgewandten, im Winkel zur Längsachse (16; 118) des Steckverbindungsglieds (12; 112) ausgerichteten hinteren Kanalabschnitt (60), wobei das Kabelauslassglied (14) in mehreren Ausrichtungen mit dem Steckverbindungsglied (12; 112) lösbar verbindbar ist, wobei das Kabelauslassglied (14) durch eine Schwenkbewegung um eine schräg oder senkrecht zur Längsachse (16) des Steckverbindungsglieds (12) angeordnete Schwenkachse (88) oder durch eine lineare Bewegung entlang der Längsachse (118) des Steckverbindungsglieds (112) mit dem Steckverbindungsglied (12; 112) lösbar verbindbar ist, wobei der elektrische Steckverbinder (10) mehrere erste Verbindungselemente (78, 80, 82, 84) aufweist, die einander paarweise diametral gegenüberliegen, sowie zwei einander diametral gegenüberliegende zweite Verbindungselemente (42, 46; 114, 116), wobei in den einzelnen Ausrichtungen des Kabelauslassteils (14) jeweils ein Paar der ersten Verbindungselemente (78, 80, 82, 84) mit den zweiten Verbindungselementen (42, 46; 114, 116) lösbar verbindbar ist, wobei die ersten Verbindungselemente als Verbindungslaschen (78, 80, 82, 84) ausgestaltet sind und wobei die zweiten Verbindungselemente als Verbindungsaufnahmen (42, 46; 114, 116) ausgestaltet sind, wobei in jeder Ausrichtung des Kabelauslassglieds (14) ein Paar von Verbindungslaschen (78, 80, 82, 84) in die Verbindungsaufnahmen (42, 46; 114, 116) einführbar sind, **dadurch gekennzeichnet, dass** der elektrische Steckverbinder (10; 110) mindestens ein Arretierungsglied (34; 120) aufweist zum lösbaren Arretieren des Kabelauslassglieds (14) am Steckverbindungsglied (12; 112), wobei das Arretierungsglied (34; 120) um eine schräg oder senkrecht zur Längsachse (16) des Steckverbindungsglieds (12) ausgerichtete Schwenkachse (36) verschwenkbar oder senkrecht zur Längsachse (118) des Steckverbindungsglieds (112) linear verschiebbar gelagert ist.

2. Elektrischer Steckverbinder nach Anspruch 1, **dadurch gekennzeichnet, dass** der hintere Kanalabschnitt (60) in einem Winkel von mindestens 45° zum vorderen Kanalabschnitt (56) ausgerichtet ist.

3. Elektrischer Steckverbinder nach Anspruch 1 oder 2, **dadurch gekennzeichnet, dass** das Arretierungsglied (34; 120) am Steckverbindungsglied (12; 112) gelagert ist.

4. Elektrischer Steckverbinder nach einem der Ansprüche 1 bis 3, **dadurch gekennzeichnet, dass** das Arretierungsglied (34; 120) in einer Arretierungsstellung verrastbar ist.

5. Elektrischer Steckverbinder nach einem der voranstehenden Ansprüche, **dadurch gekennzeichnet, dass** die Paare von ersten Verbindungselementen (78, 80, 82, 84) am Kabelauslassglied (14) und die beiden zweiten Verbindungselemente (42, 46; 114, 116) am Steckverbindungsglied (12; 112) angeordnet sind.

6. Elektrischer Steckverbinder nach einem der voranstehenden Ansprüche, **dadurch gekennzeichnet, dass** die Verbindungslaschen (78, 80, 82, 84) von einer Stirnfläche (54) des Kabelauslassglieds (14) abstehen und parallel zur Längsachse (16) des Steckverbindungsglieds (12; 112) ausgerichtet sind.

7. Elektrischer Steckverbinder nach einem der voranstehenden Ansprüche, **dadurch gekennzeichnet, dass** die Verbindungsaufnahmen (42, 46) an der Innenseite eines dem Kabelauslassglied (14) zugewandten Kragens (30) des Steckverbindungsglieds (12) angeordnet sind.

8. Elektrischer Steckverbinder nach einem der Ansprüche 1 bis 6, **dadurch gekennzeichnet, dass** die Verbindungsaufnahmen (114, 116) schachtartig in einen dem Kabelauslassglied (14) zugewandten Kragen (30) des Steckverbindungsglieds (112) eingeformt sind.

9. Elektrischer Steckverbinder nach einem der voranstehenden Ansprüche, **dadurch gekennzeichnet, dass** die Verbindungslaschen (78, 80, 82, 84) jeweils eine Durchbrechung (86) aufweisen und dass in einer Verbindungsaufnahme (42) ein Vorsprung (44) angeordnet ist, der beim Einführen einer Verbindungslasche (78, 80, 82, 84) in die Verbindungsaufnahme (42) in die Durchbrechung (86) eintaucht.

10. Elektrischer Steckverbinder nach einem der voranstehenden Ansprüche, **dadurch gekennzeichnet, dass** das Arretierungsglied (34; 120) einen Riegel (38) aufweist, der in eine Verbindungsaufnahme (42, 46; 114, 116) einführbar ist.

11. Elektrischer Steckverbinder nach einem der voranstehenden Ansprüche, **dadurch gekennzeichnet, dass** eine Verbindungsaufnahme (46) eine kreisbogenförmige Begrenzung (90) aufweist.

12. Elektrischer Steckverbinder nach einem der voranstehenden Ansprüche, **dadurch gekennzeichnet, dass** das Kabelauslassglied (14) eine erste und eine zweite Gehäuseschale (48, 50) aufweist, wobei die erste Gehäuseschale (48) in unterschiedlichen Ausrichtungen mit dem Steckverbindungsglied (12) lösbar verbindbar ist und die zweite Gehäuseschale (50) zwischen einer die erste Gehäuseschale (48) freigebenden Offenstellung und einer die erste Gehäuseschale (48) abdeckenden Schließstellung bewegbar ist.

13. Elektrischer Steckverbinder nach Anspruch 12, **dadurch gekennzeichnet, dass** die zweite Gehäuseschale (50) an der ersten Gehäuseschale (48) zwischen der Offenstellung und der Schließstellung hin und her bewegbar gelagert ist.

14. Elektrischer Steckverbinder nach Anspruch 12 oder 13, **dadurch gekennzeichnet, dass** die zweite Gehäuseschale (50) um eine schräg oder senkrecht zur Längsachse (16; 118) des Steckverbindungsglieds (12; 112) ausgerichtete Schwenkachse (62) verschwenkbar ist.

15. Elektrischer Steckverbinder nach Anspruch 12, 13 oder 14, **dadurch gekennzeichnet, dass** das Kabelauslassglied (14) eine Überwurfmutter (52) aufweist, die auf die beiden Gehäuseschalen (48, 50) aufschraubbar ist.

## Claims

1. Electrical plug connector with a plug-connection member (12; 112) which can be plug-connected with a complementary plug-connection member in order to produce an electrical connection and which has a longitudinal axis (16; 118), and with a cable outlet member (14) which has a cable guidance channel (58) with a front channel section (56) facing the plug-connection member (12; 112) and oriented in alignment with the longitudinal axis (16; 118) of the plug-connection member (12; 112) and with a rear channel section (60) remote from the plug-connection member (12; 112) and oriented at an angle to the longitudinal axis (16; 118) of the plug-connection member (12; 112), the cable outlet member (14) being able to be connected detachably to the plug-connection member (12; 112) in a plurality of orientations, wherein the cable outlet member (14) can be connected detachably to the plug-connection member (12; 112) by a pivoting movement about a pivot axis (88) arranged obliquely or perpendicular to the longitudinal axis (16) of the plug-connection member (12) or by a linear movement along the longitudinal axis (118) of the plug-connection member (112), wherein the electrical plug connector (10) has a plurality of first connecting elements (78, 80, 82, 84) which are located diametrically opposed to one another in pairs, and also two second connecting elements (42, 46; 114, 116) which are located diametrically opposed to one another, with one pair of the first connecting elements (78, 80, 82, 84) in each case being able to be connected detachably to the second connecting elements (42, 46; 114, 116) in the individual orientations of the cable outlet part (14), wherein the first connecting elements are configured as connection lugs (78, 80, 82, 84) and wherein the second connecting elements are configured as connection receptacles (42, 46; 114, 116), with one pair of connection lugs (78, 80, 82, 84) being able to be introduced into the connection receptacles (42, 46; 114, 116) in each orientation of the cable outlet member (14), **characterized in that** the electrical plug connector (10; 110) has at least one locking member (34; 120) for detachably locking the cable outlet member (14) on the plug-connection member (12; 112), the locking member (34; 120) being mounted so as to be pivotable about a pivot axis (36) oriented obliquely or perpendicular to the longitudinal axis (16) of the plug-connection member (12) or so as to be linearly displaceable perpendicular to the longitudinal axis (118) of the plug-connection member (112).

2. Electrical plug connector in accordance with Claim 1, **characterized in that** the rear channel section (60) is oriented at an angle of at least 45° to the front channel section (56).

3. Electrical plug connector in accordance with Claim 1 or 2, **characterized in that** the locking member (34; 120) is mounted on the plug-connection member (12; 112).

4. Electrical plug connector in accordance with any one of Claims 1 to 3, **characterized in that** the locking member (34; 120) can be latched in a locking position.

5. Electrical plug connector in accordance with any one of the preceding Claims, **characterized in that** the pairs of first connecting elements (78, 80, 82, 84) are arranged on the cable outlet member (14) and the two second connecting elements (42, 46; 114, 116) are arranged on the plug-connection member (12; 112).

6. Electrical plug connector in accordance with any one of the preceding Claims, **characterized in that** the connection lugs (78, 80, 82, 84) protrude from an end surface (54) of the cable outlet member (14) and are oriented parallel to the longitudinal axis (16) of the plug-connection member (12; 112).

7. Electrical plug connector in accordance with any one of the preceding Claims, **characterized in that** the connection receptacles (42, 46) are arranged on the inner side of a collar (30) of the plug-connection member (12) which faces the cable outlet member (14).

8. Electrical plug connector in accordance with any one of Claims 1 to 6, **characterized in that** the connection receptacles (114, 116) are formed in shaft-like manner in a collar (30) of the plug-connection member (112) which faces the cable outlet member (14).

9. Electrical plug connector in accordance with any one of the preceding Claims, **characterized in that** the connection lugs (78, 80, 82, 84) in each case have an aperture (86), and **in that** a projection (44) is arranged in a connection receptacle (42), which projection, upon introduction of a connection lug (78, 80, 82, 84) into the connection receptacle (42), penetrates into the aperture (86).

10. Electrical plug connector in accordance with any one of the preceding Claims, **characterized in that** the locking member (34; 120) has a bar (38) which can be introduced into a connection receptacle (42, 46; 114, 116).

11. Electrical plug connector in accordance with any one of the preceding Claims, **characterized in that** one connection receptacle (46) has a delimitation (90) in the form of a circular arc.

12. Electrical plug connector in accordance with any one of the preceding claims, **characterized in that** the cable outlet member (14) has a first and a second housing shell (48, 50), the first housing shell (48) being able to be connected detachably to the plug-connection member (12) in various orientations and the second housing shell (50) being movable between an open position which releases the first housing shell (48) and a closed position which covers the first housing shell (48).

13. Electrical plug connector in accordance with Claim 12, **characterized in that** the second housing shell (50) is mounted on the first housing shell (48) so that it can be moved back and forth between the open position and the closed position.

14. Electrical plug connector in accordance with Claim 12 or 13, **characterized in that** the second housing shell (50) is pivotable about a pivot axis (62) oriented obliquely or perpendicular to the longitudinal axis (16; 118) of the plug-connection member (12; 112).

15. Electrical plug connector in accordance with Claim 12, 13, or 14, **characterized in that** the cable outlet member (14) has a cap nut (52) which can be screwed onto the two housing shells (48, 50).

## Revendications

1. Connecteur à fiches électrique comprenant un élément de connexion à fiches (12 ; 112), qui peut être connecté à un élément de connexion à fiches complémentaire pour établir une connexion électrique et qui présente un axe longitudinal (16 ; 118), et comprenant un élément de sortie de câble (14), qui présente un canal de guidage de câble (58) pourvu d'une partie avant de canal (56) tournée vers l'élément de connexion à fiches (12 ; 112) et orientée au même niveau que l'axe longitudinal (16 ; 118) de l'élément de connexion à fiches (12 ; 112) et d'une partie arrière de canal (60) opposée à l'élément de connexion à fiches (12 ; 112) et orientée à un angle par rapport à l'axe longitudinal (16 ; 118) de l'élément de connexion à fiches (12 ; 112), dans lequel l'élément de sortie de câble (14) peut être relié de manière détachable à l'élément de connexion à fiches (12 ; 112) dans plusieurs orientations, dans lequel l'élément de sortie de câble (14), à la suite d'un mouvement pivotant autour d'un axe de pivotement (88) agencé de manière inclinée ou perpendiculaire par rapport à l'axe longitudinal (16) de l'élément de connexion à fiches (12) ou à la suite d'un mouvement linéaire le long de l'axe longitudinal (118) de l'élément de connexion à fiches (112), peut être relié de manière détachable à l'élément de connexion à fiches (12 ; 112), dans lequel le connecteur à fiches électrique (10) comprend plusieurs premiers éléments de liaison (78, 80, 82, 84), qui sont diamétralement opposés par paire les uns aux autres, ainsi que deux deuxièmes éléments de liaison (42, 46 ; 114, 116) diamétralement opposés les uns aux autres, dans lequel, dans les différentes orientations de l'élément de sortie de câble (14), respectivement une paire des premiers éléments de liaison (78, 80, 82, 84) peut être reliée de manière détachable aux deuxièmes éléments de liaison (42, 46 ; 114, 116), dans lequel les premiers éléments de liaison sont réalisés sous la forme de languettes de liaison (78, 80, 82, 84) et dans lequel les deuxièmes éléments de liaison sont réalisés sous la forme de logements de liaison (42, 46 ; 114, 116), dans lequel, dans chaque orientation de l'élément de sortie de câble (14), une paire de languettes de liaison (78, 80, 82, 84) peut être introduite dans les logements de liaison (42, 46 ; 114, 116), **caractérisé en ce que** le connecteur à fiches électrique (10 ; 110) comprend au moins un élément de blocage (34 ; 120) pour le blocage libérable de l'élément de sortie de câble (14) sur l'élément de connexion à fiches (12 ; 112), dans lequel l'élément de blocage (34 ; 120) est monté de manière à pouvoir pivoter autour d'un axe de pivotement (36) orienté de manière inclinée ou perpendiculaire par rapport à l'axe longitudinal (16) de l'élément de connexion à fiches (12) ou de manière à pouvoir coulisser linéairement de manière perpendiculaire par rapport à l'axe longitudinal (118) de l'élément de connexion à fiches (112).

2. Connecteur à fiches électrique selon la revendication 1, **caractérisé en ce que** la partie arrière de canal (60) est orientée en formant un angle d'au moins 45° par rapport à la partie avant de canal (56).

3. Connecteur à fiches électrique selon la revendication 1 ou 2, **caractérisé en ce que** l'élément de blocage (34 ; 120) est monté sur l'élément de connexion à fiches (12 ; 112).

4. Connecteur à fiches électrique selon l'une des revendications 1 à 3, **caractérisé en ce que** l'élément de blocage (34 ; 120) peut être encliqueté dans une position de blocage.

5. Connecteur à fiches électrique selon l'une quelconque des revendications précédentes, **caractérisé en ce que** les paires de premiers éléments de liaison (78, 80, 82, 84) sont agencées sur l'élément de sortie de câble (14) et les deux deuxièmes éléments de liaison (42, 46 ; 114, 116) sont agencés sur l'élément de connexion à fiches (12 ; 112).

6. Connecteur à fiches électrique selon l'une quelconque des revendications précédentes, **caractérisé en ce que** les languettes de liaison (78, 80, 82, 84) font saillie d'une face frontale (54) de l'élément de sortie de câble (14) et sont orientées parallèlement à l'axe longitudinal (16) de l'élément de connexion (12 ; 112).

7. Connecteur à fiches électrique selon l'une quelconque des revendications précédentes, **caractérisé en ce que** les logements de liaison (42, 46) sont agencés sur la face intérieure d'une collerette (30) de l'élément de connexion à fiches (12) tournée vers l'élément de sortie de câble (14).

8. Connecteur à fiches électrique selon l'une quelconque des revendications 1 à 6, **caractérisé en ce que** les logements de liaison (114, 116) sont évidés à la façon d'un puits dans une collerette (30) de l'élément de connexion à fiches (112) tournée vers l'élément de sortie de câble (14).

9. Connecteur à fiches électrique selon l'une quelconque des revendications précédentes, **caractérisé en ce que** les languettes de liaison (78, 80, 82, 84) présentent chacune une ouverture (86) et **en ce qu'**une partie saillante (44), qui s'enfonce dans l'ouverture (86), lors de l'introduction d'une languette de liaison (78, 80, 82, 84) dans le logement de liaison (42), est agencée dans un logement de liaison (42).

10. Connecteur à fiches électrique selon l'une quelconque des revendications précédentes, **caractérisé en ce que** l'élément de blocage (34 ; 120) présente un verrou (38) qui peut être introduit dans un logement de liaison (42, 46 ; 114, 116).

11. Connecteur à fiches électrique selon l'une quelconque des revendications précédentes, **caractérisé en ce qu'**un logement de liaison (46) présente une délimitation circulaire (90).

12. Connecteur à fiches électrique selon l'une quelconque des revendications précédentes, **caractérisé en ce que** l'élément de sortie de câble (14) présente une première et une deuxième coque de boîtier (48, 50), dans lequel la première coque de boîtier (48) peut être reliée de manière libérable à l'élément de connexion à fiches (12) dans différentes orientations et la deuxième coque de boîtier (50) peut être déplacée entre une position d'ouverture libérant la première coque de boîtier (48) et une position de fermeture recouvrant la première coque de boîtier (48).

13. Connecteur à fiches électrique selon la revendication 12, **caractérisé en ce que** la deuxième coque de boîtier (50) est montée sur la première coque de boîtier (48) de manière à pouvoir être animée d'un mouvement de va-et-vient entre la position d'ouverture et la position de fermeture.

14. Connecteur à fiches électrique selon la revendication 12 ou 13, **caractérisé en ce que** la deuxième coque de boîtier (50) peut pivoter autour d'un axe de pivotement (62) orienté de manière inclinée ou perpendiculaire à l'axe longitudinal (16 ; 118) de l'élément de connexion à fiches (12 ; 112).

15. Connecteur à fiches électrique selon la revendication 12, 13 ou 14, **caractérisé en ce que** l'élément de sortie de câble (14) présente un écrou-raccord (52) qui peut être vissé sur les deux coques de boîtier (48, 50).
